# EUROPÄISCHE PATENTSCHRIFT

(11) **EP 3 697 990 B1**
(45) Veröffentlichungstag und Bekanntmachung des Hinweises auf die Patenterteilung: **06.04.2022**
(21) Anmeldenummer: 18796835.9
(22) Anmeldetag: 18.10.2018
(51) Int. Cl.: E05B 81/14, E05B 81/90

(54) **KRAFTFAHRZEUGTÜRSCHLOSS**
MOTOR VEHICLE LOCK
SERRURE DE VÉHICULE AUTOMOBILE

(30) Priorität: 20.10.2017 DE 102017124523
(43) Veröffentlichungstag der Anmeldung: 26.08.2020
(73) Patentinhaber: Kiekert AG, 42579 Heiligenhaus (DE)
(72) Erfinder: SCHIFFER, Holger, 40668 Meerbusch (DE); SCHOLZ, Michael, 45136 Essen (DE); INAN, Ömer, 46282 Dorsten (DE); HERRMANN, Michael, 47506 Neukirchen-Vluyn (DE)
(86) Internationale Anmeldenummer: PCT/DE2018/100855
(87) Internationale Veröffentlichungsnummer: WO 2019/076407

(56) Entgegenhaltungen:
- EP-A1- 1 160 403
- WO-A2-98/27301
- DE-A1- 19 832 646
- FR-A1- 2 918 403
- GB-A- 2 333 319
- US-A1- 2012 313 384

## Beschreibung

Die Erfindung betrifft ein Kraftfahrzeugtürschloss, mit einem Gesperre aus im Wesentlichen Drehfalle und Sperrklinke, ferner mit einem elektrischen Antrieb für das Gesperre, und mit einer Betätigungshebelkette zwischen dem elektrischen Antrieb und dem Gesperre, wobei die Betätigungshebelkette mit Hilfe eines Notbetätigungselementes ein- bzw. auskuppelbar ist, und wobei die Betätigungshebelkette mit zumindest einem Hebel und einen darauf gelagerten sowie mit dem Notbetätigungselement beaufschlagbaren Klinke ausgerüstet ist.

Das Notbetätigungselement sorgt in diesem Zusammenhang für das Ein- bzw. Auskuppeln der Betätigungshebelkette. In eingekuppeltem Zustand ist die Betätigungshebelkette geschlossen. Der elektrische Antrieb kann folglich über die Betätigungshebelkette das Gesperre beaufschlagen. Hierzu korrespondiert meistens ein elektrischer Öffnungsvorgang des Gesperres. Bei dem elektrischen Antrieb handelt es sich folglich regelmäßig um einen elektrischen Öffnungsantrieb für das Gesperre.

Im ausgekuppelten Zustand ist die Betätigungshebelkette dagegen unterbrochen. In diesem Fall beaufschlagt die Betätigungshebelkette das Gesperre nicht, so dass das Gesperre manuell geschlossen werden kann. Man spricht in diesem Zusammenhang von einer Notschließung als spezielle Notbetätigung für den Fall, dass der zuvor bereits angesprochene Öffnungsantrieb nach dem elektrischen Öffnen stehen bleibt oder sonst wie blockiert wird.

Um das zugehörige Kraftfahrzeugtürschloss dennoch schließen bzw. Notschließen zu können, muss folglich die Sperrklinke wieder in die Drehfalle einfallen können. Das setzt voraus, dass die Sperrklinke nicht mehr abgehoben wird bzw. nicht in abgehobener Position mit Hilfe der Betätigungshebelkette gehalten wird. Dazu wird die Betätigungshebelkette in der Regel ausgekuppelt bzw. unterbrochen. Hierfür sorgt meistens das Notbetätigungselement. Da die Betätigungshebelkette unterbrochen bzw. ausgekuppelt ist, kann die Sperrklinke (wieder) in die Drehfalle einfallen und lässt sich das zugehörige Kraftfahrzeugtürschloss notschließen bzw. allgemein notbetätigen.

Beim gattungsbildenden Stand der Technik nach der EP 1 074 681 B1 wird dieser Notfallbetrieb bzw. das Notschließen im Kern so durchgeführt und realisiert, dass der elektrische Antrieb in beiden Drehrichtungen und damit reversierbar läuft. Im Normalbetrieb arbeitet der elektrische Antrieb nur in einer Drehrichtung, der Normaldrehrichtung, über ein Normal-Betätigungselement auf die Sperrklinke.

Der Notfallbetrieb korrespondiert jedoch dazu, dass der elektrische Antriebsmotor in der entgegengesetzten Drehrichtung, der Notfalldrehrichtung, arbeitet. Dann wirkt ein Notfall-Betätigungselement auf die Sperrklinke. Auf diese Weise soll insgesamt eine kompakte Bauweise zur Verfügung gestellt und der Einbau bei begrenzten Platzverhältnissen ermöglicht werden.

Der weitere Stand der Technik nach der DE 103 27 450 B4 befasst sich mit einem Kraftfahrzeugtürverschluss mit einem Gesperre und einem motorischen Antrieb. Der motorische Antrieb verfügt über ein nachgeschaltetes Getriebe. Das Getriebe arbeitet im Normalbetrieb und im Notfallbetrieb mit unterschiedlichen Drehmomenten auf das Gesperre. Dazu verfügt das Getriebe über eine Rutschkupplung.

Die Kupplung bzw. Rutschkupplung verbindet den motorischen Antrieb im Normalbetrieb mit einem ersten Auslöseelement. Im Notfallbetrieb sorgt die Kupplung demgegenüber dafür, dass der motorische Antrieb über das Getriebe mit einem zweiten Auslöseelement verbunden wird, welches auf das Gesperre arbeitet. Als Folge hiervon wird ein relativ komplizierter Aufbau umgesetzt. Weiterhin ist aus der GB 2 333 319 A und der WO 98/27301 A2 ein elektrisch betätigbares Kraftfahrzeugtürschloss bekannt in welchem die Betätigungshebelkette auskuppelbar ist. Aus der FR 2918 403 A1 ist weiterhin ein Kraftfahrzeugtürschloss bekannt, in welchem der Ver-Entriegelungshebel mittels eines Antriebes elektrisch verstellt wird, und in welchem im Fall eines Versagens des Antriebs mittels eines Werkzeugs der Verriegelungshebel in verriegeltem Zustand gedrückt werden kann, so dass die Kraftfahrzeugtür immer noch verriegelt ist.

Der Stand der Technik kann nicht in allen Aspekten zufriedenstellen. Denn das gattungsgemäße Kraftfahrzeugtürschloss nach der EP 1 074 681 B1 lässt insgesamt einen Notbetrieb bzw. Notfallbetrieb nur insofern zu, als der Antrieb dazu in der Notfalldrehrichtung unverändert beaufschlagt werden kann. Ist der Antrieb jedoch grundsätzlich nach beispielsweise einem elektrischen Öffnungsvorgang blockiert oder die elektrische Energieversorgung ausgefallen, so kann letztlich der Notfallbetrieb nicht realisiert werden. Hier setzt die Erfindung ein. Der Erfindung liegt das technische Problem zugrunde, ein gattungsgemäßes Kraftfahrzeugtürschloss dahingehend weiterzuentwickeln, dass eine Notbetätigung auch bei blockiertem bzw. ausgefallenem elektrischen Antrieb zur Verfügung gestellt wird.

Zur Lösung dieser technischen Problemstellung ist ein gattungsgemäßes Kraftfahrzeugtürschloss im Rahmen der Erfindung dadurch gekennzeichnet, dass das Notbetätigungselement zum Ein- bzw. Auskuppeln der Betätigungshebelkette funktionell und konstruktiv unabhängig vom Antrieb ausgebildet ist, wobei das Notbetätigungselement an einer in geöffnetem Zustand einer zugehörigen Kraftfahrzeugtür zugänglichen Stelle angeordnet und manuell beaufschlagbar ist.

Darüber hinaus hat es sich in diesem Zusammenhang als besonders vorteilhaft erwiesen, dass das Notbetätigungselement manuell beaufschlagbar ist. Dadurch kann das Notbetätigungselement unabhängig vom Antrieb beaufschlagt werden. Im Regelfall mündet dies in eine manuell initiierte Bewegung des Notbetätigungselementes, mit deren Hilfe die Betätigungshebelkette ausgekuppelt und folglich unterbrochen wird.

Damit diese Notbetätigung besonders einfach und intuitiv vonstattengeht, ist das Notbetätigungselement im Allgemeinen an einer in geöffnetem Zustand einer zugehörigen Kraftfahrzeugtür zugänglichen Stelle angeordnet. Hierbei geht die Erfindung von der Erkenntnis aus, dass die Notbetätigung im Rahmen der Erfindung im Allgemeinen als Notschließung ausgestaltet ist und wirken soll. Eine solche Notschließung bedeutet, dass die mit dem erfindungsgemäßen Kraftfahrzeugtürschloss ausgerüstete Kraftfahrzeugtür zwar beispielsweise mit Hilfe des elektrischen Antriebes elektrisch geöffnet worden ist, sich anschließend jedoch nicht (mehr) schließen lässt.

Um nun eine solche Notschließung als spezielle Notbetätigung realisieren zu können, sorgt das Notbetätigungselement dafür, dass mit Hilfe seiner manuellen Beaufschlagung die Betätigungshebelkette ausgekuppelt und folglich unterbrochen wird. Dadurch wird die zuvor mit Hilfe des elektrischen Antriebes von der Drehfalle abgehobene Sperrklinke nicht (mehr) mit Hilfe der Betätigungshebelkette beaufschlagt. Vielmehr sorgt die durch das Notbetätigungselement ausgekuppelte Betätigungshebelkette und ihr unterbrochener Zustand dafür, dass die Sperrklinke in diesem Fall nicht (mehr) in ausgehobenem Zustand gegenüber der Drehfalle gehalten wird.

Vielmehr kann die Sperrklinke wieder in die Drehfalle einfallen. Das zugehörige Kraftfahrzeugtürschloss lässt sich dementsprechend manuell schließen und die Sperrklinke fällt routinemäßig in die Drehfalle ein. Dadurch ist eine Notschließung realisierbar. Der die Notschließung hervorrufende elektrische Antrieb kann im angenommenen Fall in seiner geöffneten Position zunächst verbleiben, solange sich das Gesperre anderweitig beispielsweise mechanisch über ein zusätzliches Betätigungshebelwerk öffnen lässt. Ansonsten ist eine Reparatur des elektrischen Antriebes und/oder eine Wiederinbetriebnahme bei beispielsweise ausgefallener elektrischer Energieversorgung möglich.

Das alles gelingt unter Berücksichtigung eines einfachen und funktionssicheren Aufbaus. Außerdem kann die Notschließung bzw. Notbetätigung ausdrücklich unabhängig von dem elektrischen Antrieb und seiner Funktion erfolgen. Hierfür sorgt das manuell beaufschlagbare Notbetätigungselement.

Nach vorteilhafter Ausgestaltung ist das Notbetätigungselement in einem Schlossgehäuse gelagert. Das Schlossgehäuse setzt sich typischerweise aus einem Schlosskasten und einem Schlossdeckel zusammen. Im Regelfall ist das Notbetätigungselement im Schlosskasten gelagert. Außerdem hat sich hier eine Anordnung des Notbetätigungselementes im Bereich eines Einlaufmaules als besonders günstig erwiesen. Die Anordnung des Notbetätigungselementes mag dabei vergleichbar sein, wie dies für eine Notverriegelungseinrichtung an dieser Stelle im Stand der Technik nach der DE 10 2014 114 945 A1 beschrieben wird.

Durch die Anordnung und Platzierung des Notbetätigungselementes im Bereich des Einlaufmauls werden mehrere Vorteile miteinander verbunden und beobachtet. Zunächst einmal ist das Notbetätigungselement auf diese Weise nahe dem Gesperre platziert, so dass mit seiner Hilfe unschwer die letztlich auf das Gesperre mittelbar oder unmittelbar arbeitende Klinke beaufschlagt werden kann. Darüber hinaus ist der Bereich des Einlaufmauls in geöffnetem Zustand der zugehörigen Kraftfahrzeugtür problemlos zugänglich. Schließlich lässt sich auf diese Weise das Notbetätigungselement von vornherein und werkseitig an dem erfindungsgemäßen Kraftfahrzeugtürschloss realisieren, und zwar ohne dass zusätzliche Anpassungen oder Veränderungen an der Kraftfahrzeugtür erforderlich sind. Lediglich das Schlossgehäuse bzw. der Schlosskasten im Bereich des Einlaufmauls muss für die hier vorgesehene Lagerung des Notbetätigungselementes modifiziert werden. Das lässt sich besonders einfach und kostengünstig realisieren.

Bei dem Notbetätigungselement handelt es sich vorteilhaft um einen Hebel oder allgemein einen Stelltrieb. Der Hebel bzw. Stelltrieb kann durch beispielsweise eine Schubbewegung, eine Drehbewegung, eine Schwenkbewegung oder auch durch Kombinationen beaufschlagt werden, um seinerseits die Klinke in ihrer Position zu verändern. Zu diesem Zweck ist darüber hinaus vorgesehen, dass das Notbetätigungselement die Klinke an ihrem freien Ende beaufschlagt. An dem dem freien Ende gegenüberliegenden Ende ist die Klinke drehbar an den Hebel angeschlossen.

Dabei hat es sich bewährt, wenn die Klinke winklig und insbesondere nahezu rechtwinklig auf dem betreffenden Hebel gelagert ist. Außerdem ist die Klinke im Allgemeinen drehbar an ein antriebsfernes Ende des Hebels angeschlossen. Bei dem Hebel mag es sich um einen Auslösehebel handeln.

Der elektrische Antrieb kann über beispielsweise einen Nocken unmittelbar auf ein Ende des Hebels bzw. Auslösehebels arbeiten und den fraglichen Hebel im Zuge eines Öffnungsvorganges im Sinne einer Schwenkbewegung beaufschlagen. Die winklig auf dem Hebel gelagerte Klinke folgt hierbei der Schwenkbewegung des Hebels. Sollte der elektrische Antrieb bei diesem Vorgang blockiert werden oder die elektrische Energieversorgung ausfallen, so wird die mit der solchermaßen realisierten Betätigungshebelkette von der Drehfalle abgehobene Sperrklinke in ihrer abgehobenen Position gehalten. Um diese abgehobene Stellung zu unterbrechen, sorgt das Notbetätigungselement dafür, dass die Betätigungshebelkette ausgekuppelt und folglich unterbrochen wird.

Dadurch kann die Sperrklinke im Anschluss hieran erneut mit der Drehfalle wechselwirken und in die dann geschlossene Drehfalle im Zuge einer Notschließung einfallen. Hierin sind die wesentlichen Vorteile zu sehen.

Im Folgenden wird die Erfindung anhand einer lediglich ein Ausführungsbeispiel darstellenden Zeichnung näher erläutert. Die einzige Figur zeigt ein erfindungsgemäßes Kraftfahrzeugtürschloss, reduziert auf die für die Erfindung wesentlichen Bauelemente.

Das erfindungsgemäße Kraftfahrzeugtürschloss ist mit einem Gesperre 1, 2 aus im Wesentlichen Drehfalle 1 (strichpunktiert) und Sperrklinke 2 ausgerüstet. In der Figur ist das Gesperre 1, 2 in schematischer Seitenansicht und teilweise im Schnitt dargestellt. Außerdem erkennt man noch einen Schließbolzen 3, welcher von der Drehfalle 1 gefangen wird. Der Schließbolzen 3 bewegt sich größtenteils senkrecht zur Zeichenebene und auch senkrecht zu einer Gesperreebene. Das Gesperre 1, 2 erstreckt sich ebenfalls senkrecht zur Zeichenebene. Für die Lagerung des Gesperres 1, 2 sorgt im Wesentlichen ein Schlosskasten 4. Der Schlosskasten 4 ist ebenfalls im Schnitt dargestellt, und zwar größtenteils im Bereich eines Einlaufmaules 5. Im Bereich dieses Einlaufmaules 5 fährt der Schließbolzen 3 zum Schließen des Gesperres 1, 2 senkrecht zur Zeichenebene der Figur und senkrecht zu der vom Gesperre 1, 2 aufgespannten Gesperreebene in das Gesperre 1, 2 ein. Ein Öffnungsvorgang korrespondiert zu einer entsprechenden Gegenbewegung des Schließbolzens 3.

Das dargestellte Kraftfahrzeugtürschloss ist darüber hinaus mit einem elektrischen Antrieb 6, 7 für das Gesperre 1, 2 ausgerüstet. Der elektrische Antrieb 6, 7 verfügt im dargestellten Ausführungsbeispiel über einen nicht ausdrücklich gezeigten Elektromotor, welcher ein abtriebsseitig vorgesehenes Schneckenrad 6 in Rotationen versetzt. Das Schneckenrad 6 ist mit einem Nocken 7 ausgerüstet.

Drehbewegungen des Schneckenrades 6 im in der einzigen Figur angedeuteten Uhrzeigersinn korrespondieren dazu, dass der Nocken 7 einen Hebel 8 als Bestandteil einer Betätigungshebelkette 8, 9 beaufschlagt. Bei dem Hebel 8 handelt es sich nicht einschränkend um einen Auslösehebel 8.

Auf dem Hebel bzw. Auslösehebel 8 ist eine Klinke 9 winklig und insbesondere nahezu rechtwinklig in unbeaufschlagtem Zustand gelagert. Wird nun der elektrische Antrieb 6, 7 bzw. das Schneckenrad 6 im angedeuteten Uhrzeigersinn bewegt, so sorgt der Nocken 7 dafür, dass der Hebel bzw. Auslösehebel 8 eine ebenfalls dort angedeutete Gegenuhrzeigersinnbewegung vollführt.

Die Gegenuhrzeigersinnbewegung des Hebels bzw. Auslösehebels 8 führt dazu, dass die winklig auf dem Hebel 8 gelagerte Klinke 9 eine in der Figur ebenfalls angedeutete Schubbewegung vollführt und bei diesem Vorgang von ihrer durchgezogen dargestellten Position bzw. Grundstellung in die gestrichelte Lage übergeht. Als Folge hiervon kann die Klinke 9 in der gestrichelten Lage die Sperrklinke 2 beaufschlagen. Das kann unmittelbar wie dargestellt oder mittelbar über einen oder mehrere zwischengeschaltete weitere Hebel erfolgen, was jedoch nicht gezeigt ist.

Die Beaufschlagung der Sperrklinke 2 führt dazu, dass die Sperrklinke 2 von ihrem in der Figur dargestellten Eingriff mit der Drehfalle 1 abgehoben wird. Die Drehfalle 1 öffnet sich daraufhin federunterstützt. Der zuvor gefangene Schließbolzen 3 wird freigegeben. Eine mit dem dargestellten Kraftfahrzeugtürschloss ausgerüstete Kraftfahrzeugtür kann folglich geöffnet werden.

Anhand der Darstellung erkennt man noch, dass die Betätigungshebelkette 8, 9 über ein zugehöriges Notbetätigungselement 10 verfügt. Mit Hilfe des Notbetätigungselementes 10 lässt sich die Betätigungshebelkette 8, 9 ein- bzw. auskuppeln. Im Ausführungsbeispiel ist die Betätigungshebelkette 8, 9 mit dem Hebel 8 und der darauf gelagerten sowie mit dem Notbetätigungselement 10 beaufschlagbaren Klinke 9 ausgerüstet.

Das bedeutet, dass zur Notbetätigung des dargestellten Kraftfahrzeugtürschlosses die Klinke 9 als Bestandteil der Betätigungshebelkette 8, 9 mit Hilfe des Notbetätigungselementes 10 beaufschlagt werden kann. Im Ausführungsbeispiel geht es bei der Notbetätigung primär um eine Notschließung. Eine solche Notschließung des Gesperres 1, 2 kommt in Frage und ist erforderlich, wenn der elektrische Antrieb 6, 7 nach einem zuvor bereits beschriebenen Öffnungsvorgang des Gesperres 1, 2 in beispielsweise ganz oder teilweise geöffnetem Zustand stehen bleibt, blockiert wird, die elektrische Versorgung unterbrochen wird etc.. Jedenfalls sind Situationen denkbar, in welchen der elektrische Antrieb 6, 7 die Sperrklinke 2 von ihrem Eingriff mit der Drehfalle 1 abhebt und dann nicht mehr in seine in der Figur dargestellte Grundposition zurückkehrt.

Um in diesem Fall das Kraftfahrzeugtürschloss und folglich das Gesperre 1, 2 dennoch schließen bzw. Notschließen zu können, arbeitet das Notbetätigungselement 10 auf die Betätigungshebelkette 8, 9. Tatsächlich kann mit Hilfe des Notbetätigungselementes 10 die fragliche Betätigungshebelkette 8, 9 ausgekuppelt und folglich unterbrochen werden. Zu diesem Zweck ist zunächst einmal und erfindungswesentlich das Notbetätigungselement 10 funktionell und konstruktiv unabhängig vom Antrieb 6, 7 ausgebildet. Demzufolge lässt sich das Notbetätigungselement 10 manuell beaufschlagen, und zwar völlig losgelöst von dem elektrischen Antrieb 6, 7 und dessen Position.

Wenn folglich der elektrische Antrieb 6, 7 bei dem zuvor beschriebenen Öffnungsvorgang blockiert wird oder schlicht und ergreifend stehen bleibt und dementsprechend die Sperrklinke 2 in aus- oder abgehobener Position im Vergleich zur Drehfalle 1 hält, so lässt sich dieser Funktionszustand dadurch aufheben und beenden, dass das Notbetätigungselement 10 manuell beaufschlagt wird. Tatsächlich sorgt das Notbetätigungselement 10 in diesem Fall dafür, dass die Klinke 9 gegenüber dem Hebel bzw. Auslösehebel 8 verschwenkt wird. Dazu mag das Notbetätigungselement 10 in der in der einzigen Figur angedeuteten Pfeilrichtung manuell beaufschlagt werden. Hierzu korrespondiert im Ausführungsbeispiel eine Linearbewegung des Notbetätigungselementes 10.

Bei dem Notbetätigungselement 10 kann es sich um einen Hebel oder auch einen Stelltrieb handeln. Dabei sind Schwenkbewegungen, Drehbewegungen oder auch Kombinationen denkbar. Jedenfalls lässt sich mit Hilfe des Notbetätigungselementes 10 die Klinke 9 so verschwenken, wie dies ein Pfeil in der einzigen Figur andeutet. Hierzu korrespondiert eine Gegenuhrzeigersinnbewegung der Klinke 9 gegenüber dem Hebel 8. Befindet sich die Klinke 9 und folglich der elektrische Antrieb 6, 7 zuvor in einem zur Öffnung des Gesperres 1, 2 korrespondierenden und gestrichelt dargestellten Zustand, so wird die Klinke 9 mit Hilfe des Notbetätigungselementes 10 von ihrer Anlage an der Sperrklinke 2 abgehoben respektive entfernt.

Als Folge hiervon wird die Betätigungshebelkette 8, 9 ausgekuppelt und damit unterbrochen. Die zuvor in ausgehobener Stellung mit Hilfe des elektrischen Antriebes 6, 7 gehaltene Sperrklinke 2 kann daraufhin von ihrer in Bezug zur Drehfalle 1 abgehobenen Position (gestrichelt) federunterstützt in ihre Grundstellung (durchgezogen) zurückschwenken. Falls nun der Schließbolzen 3 über das Einlaufmaul 5 in das Gesperre 1, 2 einfährt, kann die Sperrklinke 2 nachfolgend in die Drehfalle 1 einfallen und diese in ihrer Schließposition erneut festlegen. Dadurch ist ein Schließvorgang und folglich eine Notschließung des Gesperres 1, 2 möglich, und zwar auch dann, wenn der elektrische Antrieb 6, 7 seine zum Zustand "geöffnet" gehörige Position hierbei beibehält bzw. beibehalten hat.

Um das Notbetätigungselement 10 besonders einfach und intuitiv manuell beaufschlagen zu können, ist das Notbetätigungselement 10 an einer in geöffnetem Zustand der zugehörigen Kraftfahrzeugtür zugänglichen Stelle angeordnet. Tatsächlich hat sich eine Lagerung des Notbetätigungselementes 10 in einem Schlossgehäuse 4 als besonders günstig erwiesen.

Mit dem Schlossgehäuse 4 ist vorliegend die gesamte Einhausung des dargestellten Kraftfahrzeugtürschlosses gemeint, nämlich der Schlosskasten 4 gemäß der Darstellung in Verbindung mit einer meistens aus Kunststoff gefertigten Haube zum Verschluss des Schlosskastens 4. Das heißt, nach dem Ausführungsbeispiel ist das Notbetätigungselement 10 im Schlosskasten 4 gelagert, und zwar drehbar, so dass Drehbewegungen des Notbetätigungselementes 10 zu seiner in der Figur dargestellten Linearverschiebung und damit zur Beaufschlagung der Klinke 9 korrespondieren.

Das Notbetätigungselement 10 beaufschlagt die Klinke 9 an ihrem freien Ende. Das freie Ende der Klinke 9 ist dem Ende der Klinke 9 gegenüberliegend angeordnet, an welchem die Klinke 9 drehbar bezüglich des Hebels bzw. Auslösehebels 8 gelagert ist. Außerdem ist die Klinke 9 hierzu drehbar an ein antriebsfernes Ende des Hebels 8 angeschlossen.

Bei dem Hebel bzw. Auslösehebel 8 handelt es sich um einen Zweiarmhebel, dessen antriebsseitiges Ende mit dem Nocken 7 als Bestandteil des elektrischen Antriebes 6, 7 wechselwirkt. An dem antriebsfernen Ende des Hebels bzw. Antriebshebels 8 ist demgegenüber die Klinke 9 drehbar gelagert. Das gilt selbstverständlich nur beispielhaft und ist keineswegs einschränkend.

## Patentansprüche

1. Kraftfahrzeugtürschloss, mit einem Gesperre (1, 2) aus im Wesentlichen Drehfalle (1) und Sperrklinke (2), ferner mit einem elektrischen Öffnungsantrieb (6, 7) für das Gesperre (1, 2), und mit einer Betätigungshebelkette (8, 9) zwischen dem elektrischen Antrieb (6, 7) und dem Gesperre (1, 2), wobei die Betätigungshebelkette (8, 9) mit Hilfe eines Notbetätigungselementes (10) auskuppelbar ist, und wobei die Betätigungshebelkette (8, 9) mit zumindest einem Hebel (8) und einer darauf gelagerten sowie mit dem Notbetätigungselement (10) beaufschlagbaren Klinke (9) ausgerüstet ist, **dadurch gekennzeichnet, dass** das Notbetätigungselement (10) funktionell und konstruktiv unabhängig vom elektrischen Antrieb (6, 7) ausgebildet ist, wobei das Notbetätigungselement (10) an einer in geöffnetem Zustand einer zugehörigen Kraftfahrzeugtür zugänglichen Stelle angeordnet und manuell beaufschlagbar ist, wobei eine Notbetätigung als Notschließung ausgestaltet ist, wobei die durch das Notbetätigungselement (10) ausgekuppelte Betätigungshebelkette (8, 9) und ihr unterbrochener Zustand dafür sorgt, dass die Sperrklinke (2) im Fall der Notbetätigung nicht mehr in ausgehobenem Zustand gegenüber der Drehfalle (1) gehalten wird.

2. Kraftfahrzeugtürschloss nach Anspruch 1, **dadurch gekennzeichnet, dass** das Notbetätigungselement (10) in einem Schlossgehäuse (4) gelagert ist.

3. Kraftfahrzeugtürschloss nach einem der Ansprüche 1 oder 2, **dadurch gekennzeichnet, dass** das Notbetätigungselement (10) im Bereich eines Einlaufmauls (5) vorgesehen ist.

4. Kraftfahrzeugtürschloss nach einem der Ansprüche 1 bis 3, **dadurch gekennzeichnet, dass** das Notbetätigungselement (10) als Hebel, Stelltrieb etc. ausgebildet ist.

5. Kraftfahrzeugtürschloss nach einem der Ansprüche 1 bis 4, **dadurch gekennzeichnet, dass** das Notbetätigungselement (10) die Klinke (9) an ihrem freien Ende beaufschlagt.

6. Kraftfahrzeugtürschloss nach einem der Ansprüche 1 bis 5, **dadurch gekennzeichnet, dass** die Klinke (9) winklig, insbesondere nahezu rechtwinklig, auf dem Hebel (8) gelagert ist.

7. Kraftfahrzeugtürschloss nach einem der Ansprüche 1 bis 6, **dadurch gekennzeichnet, dass** die Klinke (9) drehbar an ein antriebsfernes Ende des Hebels (8) angeschlossen ist.

8. Kraftfahrzeugtürschloss nach einem der Ansprüche 1 bis 7, **dadurch gekennzeichnet, dass** der Hebel (8) als Auslösehebel (8) ausgebildet ist.

## Claims

1. Motor vehicle door latch comprising a locking mechanism (1, 2) consisting substantially of a catch (1) and pawl (2), further comprising an electric opening drive (6, 7) for the locking mechanism (1, 2), and an actuating lever chain (8, 9) between the electric drive (6, 7) and the locking mechanism (1, 2), the actuating lever chain (8, 9) being able to be disengaged by means of an emergency actuating element (10), and the actuation lever chain (8, 9) having at least one lever (8) and a latch (9) which is mounted thereon and can be acted upon by the emergency actuating element (10), **characterized in that** the emergency actuating element (10) is functionally and structurally independent of the electric drive (6, 7), the emergency actuating element (10) being arranged in a position that is accessible in the open state of an associated motor vehicle door and being able to be acted upon manually, an emergency actuation being configured as an emergency closure, the actuating lever chain (8, 9) disengaged by the emergency actuating element (10) and the interrupted state of said actuating lever chain ensuring that the pawl (2) is no longer held in the raised state relative to the catch (1) in the case of an emergency actuation.

2. Motor vehicle door latch according to claim 1, **characterized in that** the emergency actuating element (10) is mounted in a lock housing (4).

3. Motor vehicle door latch according to either claim 1 or claim 2, **characterized in that** the emergency actuating element (10) is provided in the region of an inlet mouth (5).

4. Motor vehicle door latch according to any of claims 1 to 3, **characterized in that** the emergency actuating element (10) is designed as a lever, actuator, etc.

5. Motor vehicle door latch according to any of claims 1 to 4, **characterized in that** the emergency actuating element (10) acts on the latch (9) at the free end thereof.

6. Motor vehicle door latch according to any of claims 1 to 5, **characterized in that** the latch (9) is mounted at an angle, in particular almost at a right angle, on the lever (8).

7. Motor vehicle door latch according to any of claims 1 to 6, **characterized in that** the latch (9) is rotatably connected to an end of the lever (8) that is remote from the drive.

8. Motor vehicle door latch according to any of claims 1 to 7, **characterized in that** the actuating lever (8) is designed as a release lever (8).

## Revendications

1. Serrure de porte de véhicule automobile, comportant un mécanisme de verrouillage (1, 2) constitué sensiblement d'un loquet rotatif (1) et d'un cliquet de verrouillage (2), comportant en outre un entraînement électrique (6, 7) d'ouverture pour le mécanisme de verrouillage (1, 2), et comportant une chaîne de levier d'actionnement (8, 9) entre l'entraînement électrique (6, 7) et le mécanisme de verrouillage (1, 2), la chaîne de levier d'actionnement (8, 9) pouvant être désaccouplée à l'aide d'un élément d'actionnement d'urgence (10) et la chaîne de levier d'actionnement (8, 9) étant équipée d'au moins un levier (8) et d'un cliquet (9) monté sur le levier et pouvant être actionné par l'élément d'actionnement d'urgence (10), **caractérisé en ce que** l'élément d'actionnement d'urgence (10) est fonctionnellement et structurellement indépendant de l'entraînement électrique (6, 7), l'élément d'actionnement d'urgence (10) étant disposé en un point accessible à l'état ouvert d'une porte de véhicule automobile associée, et pouvant être actionné manuellement, un actionnement d'urgence étant conçu en tant que fermeture d'urgence, la chaîne de levier de commande (8, 9) désaccouplée par l'élément d'actionnement d'urgence (10) et son état interrompu veillant ainsi à ce que le cliquet de verrouillage (2) ne soit plus maintenu dans un état relevé par rapport au loquet rotatif (1) en cas d'actionnement d'urgence.

2. Serrure de porte de véhicule automobile selon la revendication 1, **caractérisée en ce que** l'élément d'actionnement d'urgence (10) est monté dans un boîtier de serrure (4).

3. Serrure de porte de véhicule automobile selon l'une des revendications 1 ou 2, **caractérisée en ce que** l'élément d'actionnement d'urgence (10) est prévu dans la zone d'une bouche d'entrée (5).

4. Serrure de porte de véhicule automobile selon l'une des revendications 1 à 3, **caractérisée en ce que** l'élément d'actionnement d'urgence (10) est réalisé sous forme de levier, actionneur, etc.

5. Serrure de porte de véhicule automobile selon l'une des revendications 1 à 4, **caractérisée en ce que** l'élément d'actionnement d'urgence (10) agit sur le cliquet (9) au niveau de son extrémité libre.

6. Serrure de porte de véhicule automobile selon l'une des revendications 1 à 5, **caractérisée en ce que** le cliquet (9) est monté de manière angulaire, en particulier de manière presque perpendiculaire, sur le levier (8).

7. Serrure de porte de véhicule automobile selon l'une des revendications 1 à 6, **caractérisée en ce que** le cliquet (9) est raccordé en rotation à une extrémité du levier (8) éloignée de l'entraînement.

8. Serrure de porte de véhicule automobile selon l'une des revendications 1 à 7, **caractérisée en ce que** le levier (8) est réalisé sous la forme d'un levier de libération (8).
